# EUROPÄISCHE PATENTSCHRIFT

(11) **EP 0 810 941 B1**
(45) Veröffentlichungstag und Bekanntmachung des Hinweises auf die Patenterteilung: **01.12.1999**
(21) Anmeldenummer: 96902890.1
(22) Anmeldetag: 16.02.1996
(51) Int. Cl.: B61L 17/00, B61B 1/00

(54) **VERFAHREN ZUM AKTUALISIEREN VON ERSATZWERTEN FÜR EINE LAUFBESTIMMENDE EIGENSCHAFT VON WAGEN AUF EINER RANGIERANLAGE**
PROCESS FOR UPDATING SUBSTITUTE VALUES FOR A RUN-DETERMINING PROPERTY OF WAGONS IN A SHUNTING FACILITY
PROCEDE D'ACTUALISATION DE VALEURS DE SUBSTITUTION POUR UNE CARACTERISTIQUE DETERMINANT LE ROULEMENT DE WAGONS D'UNE INSTALLATION DE TRIAGE

(30) Priorität: 24.02.1995 DE 19507931
(43) Veröffentlichungstag der Anmeldung: 10.12.1997
(73) Patentinhaber: SIEMENS AKTIENGESELLSCHAFT, 80333 München (DE)
(72) Erfinder: ENNULAT, Dietrich, D-38120 Braunschweig (DE); GOTTSCHALK, Achim, D-38889 Blankenburg (DE); JOBST, Wilfried, D-38889 Blankenburg (DE); TALKE, Wolfgang, D-38889 Blankenburg (DE)
(86) Internationale Anmeldenummer: DE9600293
(87) Internationale Veröffentlichungsnummer: WO9626095

(56) Entgegenhaltungen:
- DE-A- 1 530 315
- DE-A- 2 150 833
- DE-A- 3 124 428
- DE-A- 4 214 541
- DE-A- 4 230 061

## Beschreibung

Die Erfindung liegt auf dem Gebiet der Betriebsverfahren für rangiertechnische Anlagen und betrifft ein Verfahren zum Aktualisieren von Ersatzwerten für laufbestimmende Eigenschaften von Wagen auf einer Rangieranlage, insbesondere einer Ablaufanlage. Mittels Ablaufanlagen werden ursprüngliche Zugverbände gemäß Vorgaben beispielsweise einer Zerlegeliste aufgelöst und durch vorgabengemäßen Einlauf der vereinzelten Wagen oder Wagengruppen in verschiedene Richtungsgleise zu neuen Wagengruppen oder Zügen zusammengestellt. Für einen automatisierten Betrieb bei reduziertem Einsatz von Personal und Technik kommt der Beherrschung des Laufverhaltens der im freien Ablauf nach Vereinzelung bis zu einer Talbremse laufenden Wagen und dem möglichst kuppelreifen Beilaufen mit zulässiger Auflaufgeschwindigkeit (Laufzielbremsung aus der Richtungsgleisbremse) besondere Bedeutung zu. Für eine optimale Einwirkung der Steuerungs- und Bremseinrichtungen der Ablaufanlage müssen laufbestimmende Eigenschaften des jeweils ablaufenden Wagens oder der Wagengruppe möglichst realitätsnah prognostiziert werden.

Bekanntermaßen ("Die Systemlösung GERA", K. Bochmann, Transport und Umschlagtechnik, Folge 53/1993) wird dazu der jeweils ablaufende Wagen identifiziert und sein Laufverhalten beispielsweise durch Messung der Radlasten und Belegungszeiten einer Kurzzeitmeßstrecke bestimmt. Unter Auswertung der so gewonnenen wagenspezifischen Meßwerte werden die rangieranlagenseitigen Steuer- und Bremsorgane gesteuert.

Eine besondere Problematik ergibt sich allerdings, wenn für den aktuellen Ablauf wagenindividuelle Meßwerte nicht zur Verfügung stehen oder nicht oder nur unvollständig gewonnen werden können. Beispielsweise kann eine ablaufende Wagengruppe beim Überschreiten einer maximalen Gruppenlänge zwar in ihrer Zusammensetzung noch identifiziert werden, jedoch können zur Laufeigenschaftenermittlung notwendige Messungen (beispielsweise Kurzzeitgeschwindigkeitsmessungen) nicht mehr ausgeführt werden. In einer derartigen Situation oder beim bewußten oder durch Defekt von Meßeinrichtungen notwendigerweise erforderlichen Verzicht auf aktuelle Meßwerte muß zur Vermeidung von Betriebsstörungen auf Ersatzwerte zurückgegriffen werden, die die jeweilige laufbestimmende Eigenschaft charakterisieren. Zur Gewährleistung zufriedenstellender Ablaufergebnisse müssen diese Ersatzwerte entsprechend den jeweils aktuellen Umgebungsbedingungen nachgeführt (adaptiert) werden.

In diesem Zusammenhang ist aus dem genannten Aufsatz "Die Systemlösung GERA" ein Verfahren zum Aktualisieren von Ersatzwerten für eine laufbestimmende Eigenschaft von Wagen auf einer Rangieranlage bekannt, das die Möglichkeit einer manuellen Änderung umweltspezifischer Vorgaben bietet. So ist eine Einstufung in eine von mehreren zur Auswahl stehenden Witterungsklassen möglich, die für alle nachfolgend ablaufenden Wagen gelten soll. Dies erfordert eine qualifizierte Einschätzung und Überwachung der Witterungsbedingungen durch eine Bedienperson. Eine Selbstanpassung an sich ändernde Umgebungsbedingungen und eine Differenzierung der Einstufung nach unterschiedlichen Wagentypen ist mit dem bekannten Verfahren nicht möglich.

Die Aufgabe der Erfindung besteht daher in der Schaffung eines Verfahrens, das bedarfsweise unter Berücksichtigung bisheriger Abläufe automatisch an veränderte Umgebungsbedingungen angepaßte aktualisierte Ersatzwerte zuin Ersatz eines Meßwertes für eine laufbestimmende Eigenschaft eines Wagens oder einer Wagengruppe bereitstellt.

Diese Aufgabe wird bei einein Verfahren der eingangs genannten Art erfindungsgemäß dadurch gelöst, daß die Wagen nach bauartabhängigen Kriterien in Klassen eingeteilt werden, daß klassenindividuell Langzeitmittelwerte für die laufbestimmende Eigenschaft zur Bildung der Ersatzwerte bereitgestellt werden, daß aus aktuellen Wagenläufen Meßwerte für die laufbestimmende Eigenschaft gewonnen werden, die jeweils wagenbauartabhängig der entsprechenden Klasse zugeordnet werden, daß für eine Anzahl von aktuellen Meßwerten jeweils die Abweichung des klassenzugeordneten Meßwertes von dem Langzeitmittelwert seiner Klasse bestimmt wird, daß der Mittelwert der Abweichungen gebildet wird und daß zur Nachführung der Langzeitmittelwerte der Mittelwert der Abweichungen den Langzeitmittelwerten aller Klassen aufgeschlagen wird und unter Zugrundelegung der nachgeführten Langzeitmittelwerte die Ersatzwerte aktualisiert werden.

Durch Umwelteinflüsse und Witterungsbedingungen (z. B. plötzlich einsetzender Regen) können sich z.B. die Reibverhältnisse und damit die laufbestimmenden Widerstandskräfte kurzfristig und schlagartig verändern. Damit ändern sich auch die individuellen Laufeigenschaften jedes Ablaufs und auch das durchschnittliche Laufverhalten aller Abläufe. Dies macht sich insbesondere beim Rollwiderstand des Ablaufs und hinsichtlich des Widerstands im Gleisbogen bemerkbar. Verglichen mit einer langsamen Adaptation der Ersatzwerte durch Langzeitmittelwertbildung - bei der die aktuellen Meßwerte nur im Verhältnis zur mittelwertbildenden Gesamtmeßwertmenge eingehen würden - wird durch die Beaufschlagung aller Langzeitmittelwerte mit dem Abweichungsmittelwert als Korrekturgröße quasi ein "Kurzzeitmittelwert" gebildet. Dieser stellt sprunghaft und schnell an eine veränderte Realität angepaßte Ersatzwerte zur Verfügung. Dadurch kann eine schnelle Anpassung der Steuerung der Gleisbremsen erfolgen, so daß sich die Änderungen allenfalls kurzzeitig auf das Ablaufgeschehen auswirken. Vorteilhafterweise werden so ein systematisch falsches Geschwindigkeitsniveau in der Verteilzone, Eckstoßgefahren, zu hohe Einlaufgeschwindigkeiten in die Richtungsgleisbremsen und zu hohe Auflaufgeschwindigkeiten im Richtungsgleis verhindert.

Bei Verfahrensbeginn, zumindest bei erstmaliger Inbetriebnahme der Rangieranlage, können vorteilhafterweise vorgegebene Basiswerte als Startwerte für die Langzeitmittelwerte verwendet werden. Die Basiswerte können vorab im OFF-Line-Betrieb durch wagenklassenindividuelle Meßreihen ermittelt werden. Daraus ergibt sich ein weiterer wesentlicher Vorteil des erfindungsgemäßen Verfahrens, indem nämlich auch Langzeitmittelwerte und damit Ersatzwerte von Wagenklassen nachgeführt werden, zu denen in jüngerer Vergangenheit keine aktuellen Meßwerte aufgenommen wurden.

In der Praxis hat sich gezeigt, daß bereits eine vergleichsweise geringe Anzahl aktueller Meßwerte, vorzugsweise die letzten 10 bis 20 aktuellen Meßwerte, zur Gewinnung eines verwertbaren Abweichungsmittelwertes ausreichend sind.

Das erfindungsgeräße Verfahren berücksichtigt vorteilhafterweise sich langsam ändernde Witterungsverhältnisse, indem die von aktuellen Läufen gewonnenen Meßwerte für eine klassenindividuelle langfristige Nachführung der Langzeitmittelwerte verwendet werden.

Um den Einfluß von Meßwert-Ausreißern frühzeitig auszuschließen, sieht eine vorteilhafte Ausgestaltung des erfindungsgemäßen Verfahrens vor, daß eine Abweichung des klassenzugeordneten Meßwertes von dem Langzeitmittelwert seiner Klasse bei der Bildung des Abweichungsmittelwertes nur berücksichtigt wird, wenn die Abweichung innerhalb eines Toleranzbereichs liegt. Der Toleranzbereich kann vorzugsweise der zweifachen Standardabweichung σ entsprechen.

Um den Aufwand zur Durchführung des erfindungsgemäßen Verfahrens zu verringern und ein Oszillieren der Ersatzwerte zu verhindern, sieht eine vorteilhafte Weiterbildung der Erfindung vor, daß der Abweichungsmittelwert nur dann den Langzeitmittelwerten aufgeschlagen wird, wenn der Betrag des Abweichungsmittelwerts einen Schwellwert überschreitet. Bevorzugt wird der Schwellwert mit zunehmender Anzahl verwertbarer oder vorhandener Meßwerte verringert, so daß sich ein meßwerteanzahlabhängiger Signifikanztest ergibt.

Wenn die aktuellen Meßwerte beispielsweise infolge einer Anlagenstörung oder defekter Meßwertaufnehmer außerordentlich stark von den Langzeitmittelwerten ihrer jeweiligen Klasse abweichen, ist eine kurzfristige Nachführung u. U. nicht sinnvoll oder nicht mehr möglich. Zu diesem Aspekt sieht eine vorteilhafte Gestaltung der Erfindung vor, daß eine Warnmeldung ausgegeben wird, wenn der Abweichungsmittelwert einen vorgegebenen Grenzwert überschreitet.

Erfahrungsgemäß reagieren laufbestimmende Eigenschaften von Wagen gegenüber Veränderungen der Umgebungsbedingungen bauartspezifisch unterschiedlich. Zur Kompensation klassenindividuell unterschiedlicher Reaktionen einer laufbestimmenden Eigenschaft auf Veränderungen der Umgebungsbedingungen sieht eine vorteilhafte Ausbildung der Erfindung vor, daß der Mittelwert der Abweichungen den Langzeitmittelwerten mit einer klassenindividuellen Gewichtung aufgeschlagen wird.

Wie bereits erwähnt, kann zu Verfahrensbeginn vorzugsweise auf gespeicherte, auf Erfahrungswerten beruhende Basiswerte zurückgegriffen werden. Um dabei aktuelle, der Außentemperatur angepaßte Startwerte zur Verfügung zu stellen, sieht eine vorteilhafte Fortbildung der Erfindung vor, daß vorab für unterschiedliche Temperaturen klassenindividuell Basiswerte für die lautbestimmende Eigenschaft ermittelt werden und daß zu Verfahrensbeginn der aktuellen Temperatur entsprechende Basiswerte als Startwerte bereitgestellt werden.

Damit kurzfristig zu beachtende und mit dem erfindungsgemäßen Verfahren kompensierbare Änderungen der Umweltbedingungen nicht zu stark zukünftige Abläufe, insbesondere Abläufe nach einer längeren Betriebspause, beeinflussen, sieht eine weitere vorteilhafte Fortbildung der Erfindung vor, daß die Gewichtung der nachgeführten Langzeitmittelwerte bei der Bildung der Ersatzwerte mit zunehmendem Alter des letzten aktuellen Meßwerts geringer und die Gewichtung der gemäß der aktuellen Temperatur herangezogenen Basiswerte höher bemessen wird.

Eine besonders bevorzugte Anwendung des erfindungsgemäßen Verfahrens ist das Aktualisieren von Ersatzwerten für die Rollwiderstandskraft (FACHS) einer rollenden Achse. Die Rollwiderstandskraft ist nämlich weitestgehend beladungsunabhängig und daher wagenspezifisch charakteristisch. Unter der laufbestimmenden Eigenschaft "Rollwiderstandskraft" ist das Produkt des Rollwiderstandes (wr) mit dem auf die Anzahl (n) der Achsen pro Wagen oder Wagengruppe normierten Gesamtgewicht (Gges) gemäß der Gleichung$\text{FACHS =} \frac{\text{1}}{\text{n}} \text{* wr * Gges}$ zu verstehen. Die Bestimmung des Rollwiderstands ist für sich bekannt und beispielsweise in der DE-OS 22 46 306 und DE-OS 42 30 061 beschrieben.

Die Erfindung wird nachfolgend anhand einer Zeichnung weiter erläutert; es zeigen:
Figur 1 schematisch eine Ablaufanlage,
Figur 2 wesentliche Schritte des erfindungsgemäßen Verfahrens,
Figur 3 die Bildung von Ersatzwerten und
Figur 4 den Temperatureinfluß auf laufbestimmende Eigenschaften.

Nach Figur 1 umfaßt eine bei der Temperatur T1 betriebene Rangieranlage 1 einen Ablaufberg 2 und einen talwärts gerichteten Ablautbereich 3, der in Richtungsgleise RG1, RG2, RG3 und RG4 verzweigt. Ein Zug oder eine Wagengruppe 10 wird von einer Abdrücklokomotive 11 derart bergaufwärts geschoben, daß eine Vielzahl einzelner Wagen Wi (explizit sind Wagen W1,W2,W17,W18,W19 und W20 gezeigt) oder Wagengruppen sukzessive in den freien Ablauf gelangt. Die Wagen Wi sind je nach ihrem Aufbau und ihrer Achskonfiguration in bauartspezifische Wagenklassen KL1, KL2, KL3, KL4 eingeteilt. In der in Figur 1 gezeigten Situation befindet sich der Wagen W1 in freiem Ablauf im Talbereich 3 und durchläuft eine Erkennungszone EKZ, in der beispielsweise die Achskonfiguration (Anzahl, Anordnung, verteilung der Achsen) und durch Lichtschranken der Aufbau als bauartabhängige Kriterien BK bestimmt werden; der Wagen W1 wird gemäß diesen Kriterien BK der Klasse KL1 zugeordnet. Ferner erfolgt durch Geschwindigkeitsmessung, des z.B. gemäß der DE-OS-42 14 541 oder dem Aufsatz "Neues Verfahren zur Laufwiderstandsermittlung in beliebigen Profilen", S + D , 86, (1994)4, Seiten 123 ff., daraus ermittelbaren Rollwiderstands und Gewichtsmessung gemäß Gleichung (1) die Bestimmung der Rollwiderstandskraft einer rollenden Achse FACHS. Diese Laufeigenschaft jedes Wagens Wi ist durch einen Meßwert MWi. repräsentiert. Die Meßwerte MWi dienen in bekannter Weise zur Steuerung einer in Ablaufrichtung nachfolgenden Talbremse TB, die eine vorgegebene Auslaufgeschwindigkeit je nach vorgesehenem Richtungsgleis zuläßt. Auch Richtungsgieisbremsen RB1 bis RB4 werden gemäß den Meßwerten MWi gesteuert, um bei möglichst hoher Gleisfüllung ein kuppelreifes Beilaufen zu erreichen. Die Rollwiderstandskraft FACHS für den Wagen W1 ist durch den Meßwert MW1 repräsentiert, der gemäß dem ermittelten bauartabhängigen Kriterium BK der wagenindividuellen Klasse KL1 zugeordnet wird. Entsprechend wird ein Meßwert MW2 gewonnen und die Zuordnung des Wagens W2 zur Klasse KL3 usw. vorgenommen.

Die jeweils der Klasse des ablaufenden Wagens Wi zugeordneten Meßwerte MWi werden gemäß Figur 2 in einen FIFO-Speicher SP mit 20 Speicherzellen seriell eingeschrieben, so daß jeweils die letzten 20 Meßwerte MW1 bis MW20 in dem Speicher SP vorhanden sind. Bei Verfahrensbeginn, z.B. bei Inbetriebnahme der Anlage, werden zunächst (durch Pfeile P3 angedeutet) Startwerte SW1 bis SW4 in die Langzeitmittelwerte LM1 bis LM4 eingeschrieben. Die Startwerte bestimmen sich aus vorab für unterschiedliche Temperaturen T1, T2, T3 klassenindividuell ermittelten und gespeicherten Basiswerten BW1 bis BW4. Im vorliegenden Beispiel wird für jede Klasse der Startwert SW1= BW1(T1),SW2= BW2(T1),SW3= BW3(T1),SW4=BW4(T1) gemäß der Temperatur T1 (Figur 1) der Rangieranlage herangezogen. Vorzugsweise wird zumindest bei der nachfolgend näher erläuterten kurzfristigen, schnellen Nachführung (Adaptation) der Langzeitmittelwerte LM1 bis LM4 das Alter der Meßwerte berücksichtigt. Dazu wird jeder Meßwert MWi mit einem Zeitstempel ZST versehen, der die Zeit ti der Meßwertaufnahme angibt.

Zur kurzfristigen Adaptation aller Langzeitmittelwerte werden die 20 letzten Meßwerte MW20 bis MW1 mit dem aktuell gültigen - bei Verfahrensbeginn also z.B. mit dem entsprechenden Startwert oder mit dem bisherigen - klassenspezifischen Langzeitmittelwert verglichen. Die Bereitsteilung der dazu jeweils benötigten klassenspezifischen Langzeitmittelwerte LM1 bis LM4 ist in Figur 2 summarisch durch den Pfeil P1 symbolisiert. Demgemäß wird der Meßwert MW1 aufgrund der Klassenzuordnung KL1 des Wagens W1 mit dem Langzeitmittelwert LM1 (oder bei Verfahrensbeginn mit dem Startwert SW1), der Meßwert MW2 mit dem Langzeitmittelwert LM3 (SW3) usw. verglichen. Jede dabei ermittelte Abweichung Δ1 bis Δ20 (allgemein Δi) wird in einem ersten Vergleich VGL1 daraufhin überprüft, ob sie innerhalb eines Toleranzbereichs liegt. Dazu wird jeweils der Betrag der Abweichung Δi in bezug auf einen ersten Schwellwert S1 geprüft. Ist der Betrag kleiner (N) als der Schwellwert S1, wird die jeweilige Abweichung Δi bei einer nachfolgenden Mittelwertbildung MWB berücksichtigt. In dem vorliegenden Beispiel sei nur der Betrag der Abweichung Δ 17 größer (J) als der Schwellwert S1, so daß nur die Abweichung Δ17 als Meßwertausreißer bei der nachfolgenden Mittelwertbildung MWB unberücksichtigt bleibt. Aus den übrigen Abweichungen Δ1 bis Δ16; Δ18 bis Δ20 wird gemäß der Gleichung$\text{AWM =} \frac{\text{1}}{\text{n}} \text{i} \text{=1} \text{n} \text{Δ} \text{i}$ der Mittelwert der Abweichungen (Abweichungsmittelwert) AWM gebildet. Wegen der Nichtberücksichtigung der Abweichung Δ17 betragt n = 19. In einem weiteren Vergleich VGL2 wird geprüft, ob der ermittelte Abweichungsmittelwert AWM eine Signifikanzschwelle S2 überschreitet (Signifikanztest). Vorzugsweise kann die Signifikanzschwelle S2 mit zunehmender Anzahl verwertbarer Meßwerte geringer gewählt werden. Liegt der Abweichungsmittelwert unterhalb der Signifikanzschwelle (N), erfolgt keine kurzfristige Nachführung (Adaptation) der Langzeitmittelwerte. Überschreitet der Abweichungsmittelwert dagegen die Signifikanzschwelle S2 (J), so wird nachfolgend geprüft, ob der Betrag des Abweichungsmittelwerts oberhalb eines zulässigen Grenzwertes GW liegt. In diesem Fall (J) zeigt der Abweichungsmittelwert eine außerordentlich starke Abweichung. Deshalb wird anstelle oder zusätzlich zur Nachführung der Langzeitmittelwerte eine Warnmeldung ausgegeben.

Wird der Grenzwert GW dagegen nicht überschritten (N), werden zur Adaptation AD jeweils der Abweichungsmittelwert AWM den bisherigen - durch den Zusatz "(alt)" gekennzeichneten - Langzeitmittelwerten LM1(alt), LM2(alt), LM3(alt), LM4(alt) aller Klassen KL1 bis KL4 aufgeschlagen und so aktualisierte Langzeitmittelwerte LM1 bis LM4 gebildet. Dabei kann der Abweichungsmittelwert AWM über unterschiedliche Koeffizienten α1, α2, α3, α4 jeweils mit unterschiedlicher Gewichtung auf die Langzeitmittelwerte LM1(alt) bis LM4(alt) Einfluß nehmen, wenn empirische Ermittlungen für die betrachtete laufbestimmende Eigenschaft bauartabhängig und damit klassenindividuell unterschiedliche Reaktionen auf veränderte Umwelteinflüsse erwarten lassen. Die Koeffizienten α1 bis α4 können zusätzlich dazu dienen, ein zu starkes Überschwingen des erfindungsgemäßen Verfahrens zu verhindern; vorzugsweise werden die Koeffizienten α1 bis α4 zwischen 0,5 und 1 gewählt. Die auf diese Weise an die durch die Meßwerte MW1 bis MW20 repräsentierten veränderten Umweltbedingungen kurzfristig adaptierten Langzeitmittelwerte LM1 bis LM4 werden nun (wie in Figur 2 durch den Pfeil P1 angedeutet) für nachfolgende Bestimmungen von Abweichungen Δi nachfolgender Meßwerte (z.B. MW21) herangezogen. Durch die unmittelbare Aufschaltung des Abweichungsmittelwertes AWM auf die bisherigen Langzeitmittelwerte aller Klassen ist eine sprunghafte und sofortige Adaptation an veränderte Umweltbedingungen erreicht.

Sofern Meßwerte MWi des aktuellen Ablaufs - z. B. infolge eines Meßwertausfalls oder nicht individuell meßbarer Wagengruppen - nicht zur unmittelbaren Steuerung der rangiertechnischen Anlage, insbesondere der Talbremse und der Richtungsgleisbremsen (Figur 1) genutzt werden können, werden unter Zugrundelegung der nachgeführten Langzeitmittelwerte LM1 bis LM4 Ersatzwerte EW1 bis EW4 gebildet. Im einfachsten Fall können die adaptierten Langzeitmittelwerte LM1 bis LM4 unmittelbar als Ersatzwerte verwendet werden. Bevorzugt werden jedoch die adaptierten Langzeitmittelwerte LM1 bis LM4 unter Berücksichtigung des Alters des zuletzt ausgewerteten Meßwerts gewichtet. Dazu werden auch die Langzeitmittelwerte LM1 bis LM4 jeweils mit einem Zeitstempel ZST versehen, der den Zeitpunkt der letzten Adaptation AD wiedergibt. Wie für die Bildung eines Ersatzwertes EW4 in Figur 2 angedeutet und in Figur 3 explizit dargestellt, werden die Ersatzwerte EW1 bis EW4 in einem Verhältnis aus den Basiswerten BW1(T1) bis BW4(T1) und den nachgeführten Langzeitmittelwerten LM1 bis LM4 gebildet, das von dem Alter der letzten Adaptation AD abhängig ist.

In einem ersten Beispiel soll gemäß Figur 3 für einen aktuellen Ablauf eines Wagens der Klasse KL4 mangels realer Meßwerte ein Ersatzwert EW4 gebildet werden. Der Wagen läuft zu einem Zeitpunkt t ab, der genau eine Stunde (ta = 1h) nach dem Zeitpunkt t20 liegt, zu dem der letzte Meßwert MW20 aufgenommen wurde (Figur2). Der Anteil AN des nachgeführten Langzeitmittelwerts LM4 ist gemäß Figur 3 in einem ersten Zeitraum von 3 Stunden konstant und beträgt 60%, d.h. der Ersatzwert EW4 ist zu 60% aus dem nachgeführten Langzeitmittelwert LM4 und zu 40% aus dem gemäß der aktuellen Temperatur T1 herangezogenen Basiswert BW1(T) gebildet. Bei einem weiteren, späteren (t') Ablauf eines Wagens der Klasse KL1 tb=6h nach dem Zeitpunkt t20 beträgt dagegen der Anteil AN 40%, d.h. der Ersatzwert EW1 ist nur noch zu 40% von dem nachgeführten Langzeitmittelwert LM1 und zu 60% von dem gemäß der aktuellen Temperatur T1 herangezogenen Basiswert BW1(T) bestimmt. Der Anteil AN nimmt nämlich in einem Zeitraum von 3 bis 12 Stunden linear von 60% auf 0% ab. Entsprechend würde die Bildung von Ersatzwerten EW2, EW3, EW4 verlaufen.

Beim Einschreiben eines neuen Meßwertes MW21 aufgrund eines Ablaufs eines (nicht dargestellten) Wagens W21 wird der älteste Meßwert MW1 aus dem Speicher SP ausgelesen und wie durch den mit P2 bezeichneten Pfeil angedeutet zur langfristigen Nachführung des jeweiligen klassenindividuellen Langzeitmittelwertes LM1 herangezogen. Der Meßwert MW1 geht aufgrund seiner Zuordnung zur Klasse KL1 nur in den Langzeitmittelwert LM1 ein, und zwar entsprechend der Wichtung, die sich aus der Gesamtanzahl der berücksichtigten Werte bei der klassischen Mittelwertbildung ergibt. Der Meßwert MW1 kann in dieser Hinsicht allerdings auch gänzlich ohne Einfluß bleiben, wenn anhand seines Zeitstempels t1 die Überschreitung eines höchstzulässigen Alters von z.B. 12 Stunden erkannt wird. Auf die übrigen Langzeitmittelwerte LM2 bis LM4 hat der Meßwert MW1 auf diesein Weg keinen Einfluß. Entsprechend würde der Meßwert MW2 in den Langzeitmittelwert LM3 eingehen, wenn ein weiterer neuer Meßwert in den Speicher SP eingeschrieben werden würde.

Zur weiteren Veranschaulichung der Umgebungseinflüsse beispielsweise auf die Rollwiderstandskraft einer Achse (FACHS) als laufbestimmende Eigenschaft zeigt Figur 4 den Langzeitmittelwert LM1 bzw. die statistische Verteilung der Rollwiderstandskräfte bei Abläufen einer ersten Klasse KL1 und einen zweiten Langzeitmittelwert LM2 bzw. die statistische Verteilung der Rollwiderstandskräfte bei Abläufen einer zweiten Klasse KL2. In Abhängigkeit von der Temperatur, die für die durchgezogene Kurve T1 = 20°C und für die gestrichelt angedeutete Kurve T3 - -10°C beträgt, ist jeweils eine Verschiebung der klassenspezifischen Mittelwerte FACHS1,FACHS2 zu höheren Rollwiderstandskräften FACHS erkennbar.

## Patentansprüche

1. Verfahren zuin Aktualisieren von Ersatzwerten (EW1 bis EW4) für eine laufbestimmende Eigenschaft (FACHS) von Wagen (Wi) auf einer Rangieranlage (1),
**dadurch gekennzeichnet,** daß
- die Wagen (Wi) nach bauartabhängigen Kriterien (BK) in Klassen (KL1 bis KL4) eingeteilt werden,
- klassenindividuell Langzeitmittelwerte (LM1 bis LM4) für die laufbestimmende Eigenschaft (FACHS) zur Bildung der Ersatzwerte (EW1 bis EW4) bereitgestellt werden,
- aus aktuellen Wagenläufen Meßwerte (MWi) für die lautbestimmende Eigenschaft gewonnen werden, die jeweils wagenbauartabhängig der entsprechenden Klasse (KL1 bis KL4) zugeordnet werden,
- für eine Anzahl (n) von aktuellen Meßwerten (MW20 bis MW1) jeweils die Abweichung (Δi) des klassenzugeordneten Meßwertes (MW1) von dem Langzeitmittelwert (LM1) seiner Klasse (KL1) bestimmt wird,
- der Mittelwert (AWM) der Abweichungen (Δi) gebildet wird und daß
- zur Nachführung der Langzeitmittelwerte (LM1 bis LM4)der Mittelwert (AWM) der Abweichungen (Δi) den Langzeitmittelwerten (LM1 bis LM4) aller Klassen (KL1 bis KL4) aufgeschlagen wird und unter Zugrundelegung der nachgeführten Langzeitmittelwerte (LM1 bis LM4) die Ersatzwerte (EW1 bis EW4) aktualisiert werden.

2. Verfahren nach Anspruch 1,
**dadurch gekennzeichnet, daß**
die letzen 10 bis 20 aktuellen Meßwerte (MWi) zur Gewinnung des Mittelwertes (AWM) der Abweichungen (Δi) herangezogen werden.

3. Verfahren nach Anspruch 1 oder 2 ,
**dadurch gekennzeichnet, daß**
die von aktuellen Läufen gewonnenen Meßwerte (MWi) für eine klassenindividuelle langfristige Nachführung der Langzeitmittelwerte (LM1 bis LM4) verwendet werden.

4. Verfahren nach einem der vorangehenden Ansprüche,
**dadurch gekennzeichnet, daß**
eine Abweichung (Δi) des klassenzugeordneten Meßwertes (MWi) von dem Langzeitmittelwert (LM1 bis LM4) seiner Klasse (KL1 bis KL4) bei der Bildung des Abweichungsmittelwertes (AWM) nur berücksichtigt wird, wenn die Abweichung (Δi) innerhalb eines Toleranzbereichs liegt.

5. Verfahren nach einem der vorangehenden Ansprüche,
**dadurch gekennzeichnet, daß**
der Abweichungsmittelwert (AWM) nur dann den Langzeitmittelwerten (LM1 bis LM4) aufgeschlagen wird, wenn der Betrag des Abweichungsmittelwerts (AWM) einen Schwellwert (S2) überschreitet.

6. Verfahren nach Anspruch 5,
**dadurch gekennzeichnet, daß**
der Schwellwert (S2) mit zunehmender Anzahl (i) verwertbarer Meßwerte (MW20 bis MW1) verringert wird, so daß sich ein meßwerteanzahlabhängiger Signifikanztest ergibt.

7. Verfahren nach einem der vorangehenden Ansprüche,
**dadurch gekennzeichnet, daß**
eine Warnmeldung ausgegeben wird, wenn der Abweichungsmittelwert (AWM) einen vorgegebenen Grenzwert (GW) überschreitet.

8. Verfahren nach einem der vorangehenden Ansprüche,
**dadurch gekennzeichnet, daß**
der Abweichungsmittelwert (AWM) den Langzeitmittelwerten (LM1 bis LM4) mit einer klassenindividuellen Gewichtung (α1 bis α4) aufgeschlagen wird.

9. Verfahren nach einem der vorangehenden Ansprüche,
**dadurch gekennzeichnet, daß**
vorab für unterschiedliche Temperaturen (T1 bis T3) klassenindividuell Basiswerte (BW1 bis BW4) für die laufbestimmende Eigenschaft (FACHS) ermittelt werden und daß zu Verfahrensbeginn der aktuellen Temperatur (T1) entsprechende Basiswerte (BW1(T1),BW2(T1),BW3(T1),BW4(T1)) als Startwerte (SW1,SW2,SW3,SW4) bereitgestellt werden.

10. Verfahren nach Anspruch 9,
**dadurch gekennzeichnet, daß**
eine Gewichtung der nachgeführten Langzeitmittelwerte (LM1 bis LM4) bei der Bildung der Ersatzwerte (EW1 bis EW4) mit zunehmendem Alter des letzten aktuellen Meßwerts (MW20) geringer und eine Gewichtung der gemäß der aktuellen Temperatur (T1) herangezogenen Basiswerte (BW1(T1),BW2(T1), BW3(T1),BW4(T1)) höher bemessen wird.

## Claims

1. Method for updating substitute values (EW1 to EW4) for a run-determining property (FACHS) of wagons (Wi) in a shunting facility (1),
characterized in that
- the wagons (Wi) are classified into classes (KL1 to KL4) in accordance with design-dependent criteria (BK),
- class-specific long-term mean values (LM1 to LM4) are provided for the run-determining property (FACHS) for forming the substitute values (EW1 to EW4),
- measured values (MWi) which are assigned respectively to the corresponding class (KL1 to KL4) in a fashion dependent on wagon design are obtained for the run-determining property from current wagon runs,
- in each case the deviation (Δi) of the class-assigned measured value (MW1) from the long-term mean value (LM1) of its class (KL1) is determined for a number (n) of current measured values (MW20 to MW1),
- the mean value (AWM) of the deviations (Δi) is formed, and in that
- for the purpose of adapting the long-term mean values (LM1 to LM4), the mean value (AWM) of the deviations (Δi) are added to the long-term mean values (LM1 to LM4) of all classes (KL1 to KL4), and the substitute values (EW1 to EW4) are updated on the basis of the adapted long-term mean values (LM1 to LM4).

2. Method according to Claim 1, characterized in that the last 10 to 20 current measured values (MWi) are used to obtain the mean value (AWM) of the deviations (Δi).

3. Method according to Claim 1 or 2, characterized in that the measured values (MWi) obtained from current runs are used for class-specific long-term adaptation of the long-term mean values (LM1 to LM4).

4. Method according to one of the preceding claims, characterized in that a deviation (Δi) of the class-assigned measured value (MWi) from the long-term mean value (LM1 to LM4) of its class (KL1 to KL4) is taken into account when forming the mean value of the deviation (AWM) only when the deviation (Δi) is within a tolerance range.

5. Method according to one of the preceding claims, characterized in that the mean value of the deviation (AWM) is added to the long-term mean values (LM1 to LM4) only when the absolute value of the mean value of the deviation (AWM) undershoots a threshold value (S2).

6. Method according to Claim 5, characterized in that the threshold value (S2) is reduced with an increasing number (i) of useful measured values (MW20 to MW1), the result being a significance test which depends on the number of measured values.

7. Method according to one of the preceding claims, characterized in that a warning signal is emitted when the mean value of the deviation (AWM) undershoots a prescribed limiting value (GW).

8. Method according to one of the preceding claims, characterized in that the mean value of the deviation (AWM) is added to the long-term mean values (LM1 to LM4) with a class-specific weighting (α1 to α4).

9. Method according to one of the preceding claims, characterized in that class-specific base values (BW1 to BW4) for the run-determining property (FACHS) are determined in advance for different temperatures (T1 to T3), and in that at the start of the method base values (BW1 (T1), BW2 (T1), BW3 (T1), BW4 (T1)) corresponding to the current temperature (T1) are provided as starting values (SW1, SW2, SW3, SW4).

10. Method according to Claim 9, characterized in that a weighting of the adapted long-term mean values (LM1 to LM4) is decreased with increasing age of the last current measured value (MW20) in the case of formation of the substitute values (EW1 to EW4), and a weighting of the base values (BW1 (T1), BW2 (T1), BW3 (T1), BW4 (T1)) used in accordance with the current temperature (T1) is increased.

## Revendications

1. Procédé d'actualisation de valeurs de substitution (EW1 à EW4) pour une caractéristique (FACHS) déterminant le roulement de wagons (Wi) sur une installation (1) de triage,
caractérisé en ce que
- les wagons (Wi) sont classes suivant des critères (BK) dépendant de leur type de construction en classes (KL1 à KL4),
- des valeurs moyennes (LM1 à LM4) de tongue durée propres à chaque classe pour la caractéristique (FACHS) déterminant le roulement sont mises à disposition pour la formation des valeurs de substitution (EW1 à EW4),
- à partir des roulements réels de wagons, on obtient pour a caractéristique déterminant le roulement des valeurs (MWi) de mesure, qui sont associées respectivement à la classe (KL1 à KL4) correspondante en fonction du type de wagon,
- pour un certain nombre (n) de valeurs (MW20 à MW1) de mesure actuelles, on détermine respectivement l'écart (Δi) de la valeur (MW1) de mesure associée à a classe à la valeur moyenne (LM1) de longue durée de sa classe (KL1),
- on forme a valeur moyenne (AWM) des écarts (Δi),
- pour l'adaptation des valeurs moyennes (LM1 à LM4) de longue durée, on porte a valeur moyenne (AWM) des écarts (Δi) dans les valeurs moyennes (LM1 à LM4) de longue durée de toutes les classes (KL1 à KL4) et en se fondant sur les valeurs moyennes (LM1 à LM4) de longue durée adaptées, on actualise les valeurs de substitution (EW1 à EW4).

2. Procédé suivant la revendication 1,
caractérisé en ce que l'on tire parti des dernières 10 à 20 valeurs (MW1) de mesure actuelles pour obtenir la valeur moyenne (AWM) des écarts (Δi).

3. Procédé suivant la revendication 1 ou 2,
caractérisé en ce que l'on utilise les valeurs (MWi) de mesure obtenues par les roulements actuels pour l'adaptation de longue durée individuellement par classe des valeurs moyennes (LM1 à LM4) de longue durée.

4. Procédé suivant l'une des revendications précédentes,
caractérisé en ce qu'on ne tient compte d'un écart (Δi) des valeurs (MWi) de mesure associées à chaque classe par rapport à la valeur moyenne (LM1 à LM4) de tongue durée de chaque classe (KL1 à KL4), lors de la formation de la valeur moyenne (AWM) des écarts, que si l'écart (Δi) est dans une plage de tolérance.

5. Procédé suivant l'une des revendications précédentes,
caractérisé en ce que l'on ne porte la valeur moyenne (AWM) des écarts dans les valeurs moyennes (LM1 à LM4) de longue durée que si la valeur absolue de Ia moyenne (AWM) des écarts dépasse une valeur (S2) de seuil.

6. Procédé suivant la revendication 5,
caractérisé en ce que la valeur (S2) de seuil est diminuée au fur et à mesure que le nombre (i) de valeur (MW20 à MW1) de mesure pouvant être pris en compte augmente de manière à obtenir un test significatif en fonction du nombre de valeurs de mesure.

7. Procédé suivant l'une des revendications précédentes,
caractérisé en ce qu'il est émis un signal d'avertissement si la valeur moyenne (AWM) des écarts dépasse une valeur (GW) limite prescrite.

8. Procédé suivant I'une des revendications précédentes,
caractérisé en ce que Ia valeur moyenne (AWM) des écarts est portée dans les valeurs moyennes (LM1 à LM4) de longue durée avec une pondération (α1 à α4) propre à chaque classe.

9. Procédé suivant l'une des revendications précédentes,
caractérisé en ce que l'on détermine au préalable, pour des températures (T1 à T3) différentes, des valeurs de base (BW1 à BW4) propres à chaque classe pour la caractéristique (FACHS) déterminant le roulement et en ce que, au début du procédé, on met à disposition comme valeur de départ (SW1, SW2, SW3, SW4) des valeurs de base (BW1(T1), BW2(T1), BW3(T1), BW4(T1)) correspondant à la temperature (T1) actuelle.

10. Procédé suivant a revendication 9,
caractérisé en ce que l'on effectue une pondération des valeurs moyennes (LM1 à LM4) de tongue durée adaptées lors de a formation des valeurs de substitution (EW1 à EW4), en les diminuant au fur et à mesure de l'ancienneté de Ia dernière valeur de mesure (MW1) actuelle et une pondération des valeurs de base (BW1(T1), BW2(T1), BW3(T1), BW4(T1)) tirées de Ia température (T1) actuelle en les augmentant.
